# EUROPÄISCHE PATENTSCHRIFT

(11) **EP 4 446 510 B1**
(45) Veröffentlichungstag und Bekanntmachung des Hinweises auf die Patenterteilung: **28.01.2026**
(21) Anmeldenummer: 24165468.0
(22) Anmeldetag: 22.03.2024
(51) Int. Cl.: E04B 2/88, E04B 2/96, E06B 3/54

(54) **STRUCTURAL-GLAZING-KONSTRUKTION**
STRUCTURAL GLYCING CONSTRUCTION
CONSTRUCTION STRUCTURELLE DE VITRAGE

(30) Priorität: 13.04.2023 DE 102023109376
(43) Veröffentlichungstag der Anmeldung: 16.10.2024
(73) Patentinhaber: SCHÜCO International KG, 33609 Bielefeld (DE)
(72) Erfinder: TRIFONOV, Stefan, AL55LQ Harpenden (GB); PILLA, Andrea, St Albans AL1 3TG (GB); DeGANYAR, Tejav, New York, NY, 1001 (US); CHEN, Fangliang, Staten Island New York 10314 (US); TRIVONOVA, Raya, AL55LQ Harpenden (GB); DEWALD, Karl Stefan, 40882 Ratingen (DE)
(74) Vertreter: Dantz, Jan Henning

(56) Entgegenhaltungen:
- DE-A1- 102017 121 353
- DE-A1- 3 808 978

## Beschreibung

Die vorliegende Erfindung betrifft eine Structural-Glazing-Konstruktion mit einem Tragrahmen und einem Flächenelement, das über eine umlaufende rahmenförmige Verklebung mit mindestens zwei Klebemitteln an dem Tragrahmen fixiert ist.

Aus der DE 10 2017 121 353 A1 ist eine redundante Halterung für verklebte Fassadenscheiben bekannt, die zwei Verklebungen umfasst, eine innenliegende Verklebung und eine außenliegende Verklebung, um das Gewicht der verklebten Scheiben zu halten. Sollte eine der Verklebungen unbrauchbar werden, kann die andere Verklebung die Gewichtskräfte aufnehmen. Dies führt zu einer sicheren Halterung der Scheiben, allerdings wird für die beiden umlaufenden Verklebungen vergleichsweise viel Fläche benötigt. Zudem können diese Verklebungen nur begrenzt bei der statischen Auslegung des Haltesystems berücksichtigt werden, und der Tragrahmen muss dementsprechend mit großem Querschnitt dimensioniert sein.

Die DE 38 08 978 A1 offenbart eine rahmenlose Verglasung, die an Fassadenprofilen angeklebt ist, wobei die Verglasung über Bereiche aus einem hochhitzebeständigen elastischen Dichtstoff mit den Fassadenelementen verbunden ist. Zusätzlich ist an der äußeren Scheibe eine umlaufende tragende Versieglung vorgesehen. Im Brandfall kann dadurch die Verglasung bei Versagen der tragenden Versiegelung nicht als Ganzes herabfallen und die Verglasung wird noch eine Zeit über den hochhitzebeständigen elastischen Dichtstoff gehalten.

Es ist daher Aufgabe der vorliegenden Erfindung, eine Structural-Glazing-Konstruktion zu schaffen, die eine verbesserte Verklebung eines Flächenelementes an einem Tragrahmen ermöglicht und hohe statische Lasten aufnehmen kann..

Diese Aufgabe wird mit einer Structural-Glazing-Konstruktion mit den Merkmalen des Anspruches 1 gelöst.

Die erfindungsgemäße Structural-Glazing-Konstruktion umfasst einen Tragrahmen und ein Flächenelement, das über eine umlaufende rahmenförmige Verklebung mit mindestens zwei Klebemitteln an dem Tragrahmen fixiert ist. Die Verklebung weist dabei in den vier Ecken des Tragrahmens ein erstes Klebemittel auf, das eine höhere Steifigkeit besitzt als ein zweites Klebemittel, das zwischen zwei Ecken angeordnet ist. Das erste Klebemittel mit höherer Steifigkeit sorgt für einen festen Verbund zwischen Tragrahmen und Flächenelement, so dass auch über das Flächenelement Lasten verteilt und abgetragen werden können, so dass der Tragrahmen kompakter ausgestaltet werden kann. Durch das erste Klebemittel wird eine stabile Verbindung zwischen Tragrahmen und Flächenelement geschaffen, die nur geringfügig beweglich ist. Das zweite Klebemittel sorgt für eine Abdichtung zwischen dem Tragrahmen und dem Flächenelement und ist bevorzugt streifenförmig zwischen den Bereichen angeordnet, an denen das erste Klebemittel aufgebracht ist.

Structural-Glazing-Konstruktionen im Sinne der Erfindung umfassen neben Fassadenkonstruktionen im Innen- und Außenbereich auch Tür- oder Fensterelemente.

Das Elastizitätsmodul des zweiten Klebemittels ist bevorzugt höher als das Elastizitätsmodul des ersten Klebemittels. Das zweite Klebemittel ist dadurch flexibler. Das erste Klebemittel weist insbesondere ein Schubmodul G bei Raumtemperatur von mindestens 6,5 MPa auf, während das zweite Klebemittel vorzugsweise ein Schubmodul G bei Raumtemperatur von 0,1 bis 4 MPa aufweist. Die Messung des Schubmoduls erfolgt nach der Leitlinie für die europäische technische Zulassung für geklebte Glaskonstruktionen ETAG 002 unter Berücksichtigung der dritten Ergänzung aus Mai 2012.

Vorzugsweise ist der Ausdehnungskoeffizient des ersten Klebemittels weniger als 20 % unterschiedlich, insbesondere weniger als 10 % unterschiedlich, zu dem Ausdehnungskoeffizienten des zweiten Klebemittels. Dadurch kann bei Temperaturschwankungen eine Spaltbildung zwischen den Klebemitteln vermieden werden.

Das zweite Klebemittel umfasst insbesondere Silikon und weist somit eine hohe Elastizität und gute Abdichtungseigenschaften auf. Das erste Klebemittel mit höherer Steifigkeit umfasst vorzugsweise Polyurethan, ein Acrylharz oder ein Epoxidharz. Alternativ oder zusätzlich kann das erste Klebemittel ein Klebeband umfassen, um eine stabile Fixierung des Flächenelementes zu gewährleisten.

Das erste Klebemittel und das zweite Klebemittel bilden zusammen bevorzugt einen länglichen Klebestreifen aus, der eine Breite zwischen 2mm bis 12mm, insbesondere 3mm bis 9mm, aufweist. Die Breite erstreckt sich dabei parallel zur Ebene eine Flächenelementes an dem Tragrahmen. Die Dicke des Klebestreifens kann beispielsweise zwischen 2mm bis 6mm, insbesondere 3mm bis 5mm betragen. Der längliche Klebestreifen ist im Querschnitt im Wesentlichen rechteckig ausgebildet. Optional können das erste Klebemittel und das zweite Klebemittel die gleiche Dicke aufweisen. Bevorzugt ist das erste Klebemittel mit höherer Steifigkeit dünner als das zweite Klebemittel mit niedrigerer Steifigkeit.

Das erste Klebemittel ist vorzugsweise in jeder Ecke mit zwei winklig angeordneten Schenkeln vorgesehen, wobei jeweils ein Schenkel mit einem Profil des Tragrahmens verklebt ist. Die Länge der Schenkel des ersten Klebemittels kann zwischen 5 % bis 25 % des Abstandes zu der nächsten Ecke betragen, also der Länge zwischen zwei benachbarten Ecken.

In einer weiteren Ausgestaltung ist das erste Klebemittel in das zweite Klebemittel eingebettet. Dabei kann das erste Klebemittel in einem inneren Bereich der Verklebung vorgesehen sein, und das zweite Klebemittel umgibt das erste Klebemittel an einer Außenseite bezogen auf den Tragrahmen. Das erste Klebemittel kann dabei an jeder Ecke beispielsweise eine Fläche zwischen 1 cm² bis 150 cm² bedecken, um eine stabile Fixierung des Flächenelementes zu gewährleisten.

In einer Richtung senkrecht zur Ebene des Flächenelementes kann das erste Klebemittel dünner ausgebildet sein als das zweite Klebemittel, so dass im Bereich des ersten Klebemittels eine geringe Elastizität vorhanden ist. Hierfür kann an dem Flächenelement und/oder dem Tragrahmen ein Abstandshalter montiert oder ausgebildet sein.

Das Flächenelement umfasst vorzugsweise eine Glasscheibe, insbesondere eine Glasscheibe, die Bestandteil einer Isolierglasscheibe ist, die an dem Tragrahmen verklebt ist. Der Tragrahmen kann aus Profilen aus Metall, insbesondere Aluminium, oder aus Kunststoff oder einem Verbundmaterial hergestellt sein. Die Breite der Profile des Tragrahmens beträgt für einen kompakten Aufbau bevorzugt zwischen 6mm bis 18mm, insbesondere 6mm und 12mm.

Optional kann die Verklebung auch mehr als zwei Klebemittel umfassen, also drei, vier oder mehr Klebemittel, die in ihren Eigenschaften voneinander abweichen.

Die Erfindung wird nachfolgend anhand mehrerer Ausführungsbeispiele mit Bezug auf die beigefügten Zeichnungen näher erläutert. Es zeigen:
- Figur 1: eine Ansicht einer Verklebung für eine Structural-Glazing-Konstruktion;
- Figuren 2A bis 2D: mehrere Detailansichten einer Verklebung in einem Eckbereich in unterschiedlichen Varianten;
- Figur 3: eine Schnittansicht durch eine Verklebung einer Structural-Glazing-Konstruktion, und
- Figur 4: eine Schnittansicht durch eine Structural-Glazing-Konstruktion in einem Eckbereich.

Eine Structural-Glazing-Konstruktion 1 umfasst eine Verklebung, um ein Flächenelement, beispielsweise eine Glasscheibe einer Isolierglasscheibe, an einem Tragrahmen zu fixieren. Der Tragrahmen umfasst vier Eckbereiche für rechteckige Flächenelemente, wobei die Form der Flächenelemente und des Tragrahmens auch anders ausgestaltet sein kann.

In Figur 1 ist die Verklebung gezeigt, bei der ein erstes Klebemittel 2 in den vier Ecken angeordnet ist und zwischen zwei Ecken mit dem ersten Klebemittel 2 ein streifenförmiges zweites Klebemittel 3 vorgesehen ist. Das erste Klebemittel 2 ist winkelförmig ausgebildet und umfasst zwei Schenkel, wobei der Schenkel in Längsrichtung länger ausgebildet ist als quer dazu. Der Tragrahmen besitzt eine Länge H in Längsrichtung und eine Breite W senkrecht dazu. Die Länge der Schenkel des ersten Klebemittels 2 in Längsrichtung entspricht bevorzugt einem Bereich zwischen 5 % bis 25 % der Länge H und 5 bis 25 % in Richtung der Breite W.

In Figur 2A ist ein Eckbereich der Verklebung der Figur 1 im Detail gezeigt. Das erste Klebemittel 2 umfasst einen Schenkel 4 in Längsrichtung und einen Schenkel 5 senkrecht dazu, wobei die Schenkel 4 und 5 die gleiche Breite besitzen wie das streifenförmige zweite Klebemittel 3. Das zweite Klebemittel 3 umfasst vorzugsweise ein Silikon, insbesondere ein Struktursilikon, zum Verkleben von Glas und Aluminium. Die Zugfestigkeit des zweiten Klebemittels 3 ist vorzugsweise größer 0,14 MPa, die Scherfestigkeit ist größer als 0,105 MPa und das Elastizitätsmodul ist größer oder gleich 1,4 MPa, berechnet nach dem Regelwerk ETAG 002.

Das erste Klebemittel besitzt eine höhere Steifigkeit als das zweite Klebemittel und umfasst ein Polyurethan, Acrylharz und/oder Epoxidharz und ist zum Verkleben von Glas und Aluminium geeignet. Das Schubmodul G ist bei Raumtemperatur größer als 6,5 MPa. Alternativ kann als erstes Klebemittel auch ein doppelseitiges Klebeband eingesetzt werden, das ebenfalls ein Schubmodul G größer 6,5 MPa besitzt.

In den Figuren 2B bis 2E sind Varianten zur Anbringung des ersten Klebemittels gezeigt. In Figur 2B wurde der zweite Schenkel 5 weggelassen, so dass das erste Klebemittel nur als Schenkel 4 in Form eines Streifens in dem Eckbereich der Verklebung vorgesehen ist.

In Figur 2C ist die Verklebung mit dem ersten Klebemittel winkelförmig mit zwei Schenkeln 6 und 7 ausgebildet, die jedoch eine geringere Breite besitzen als das zweite Klebemittel 3. Die Schenkel 6 und 7 sind dabei in das zweite Klebemittel eingebettet, und an der Außenseite bezogen auf den Tragrahmen befinden sich Streifen 8 und 9, die das erste Klebemittel umgeben. Dadurch kann eine verbesserte Abdichtung nach außen erreicht werden.

In Figur 2D ist gegenüber Figur 2C auf den Schenkel 7 verzichtet worden, und das erste Klebemittel ist ähnlich Figur 2B nur streifenförmig aufgebracht worden.

In Figur 2E ist eine modifizierte Ausführungsform gezeigt, bei der das erste Klebemittel winkelförmig mit zwei Schenkeln 6' und 7' aufgebracht ist, die jedoch über ihre Länge nicht die gleiche Breite besitzen, sondern sich keilförmig nach außen hin verjüngen. An der Außenseite der Schenkel 6' und 7' des ersten Klebemittels sind modifizierte Streifen 8' und 9' des zweiten Klebemittels vorgesehen, so dass auch hier das erste Klebemittel in das zweite Klebemittel an der Außenseite eingebettet ist.

In Figur 3 ist eine Schnittansicht durch eine Structural-Glazing-Konstruktion 1 gezeigt, die einen Tragrahmen 10 aus Metall oder Kunststoff, insbesondere aus Aluminium, zeigt, der aus mehreren Profilen zusammengesetzt ist. An dem Tragrahmen 10 ist über eine Verklebung ein Flächenelement in Form einer Isolierglasscheibe 20 über die Verklebung fixiert. Figur 3 zeigt dabei einen Schnitt in dem Bereich des zweiten Klebemittels 3, also in einem mittleren Bereich zwischen den Ecken. Das Klebemittel 3 hält die Isolierglasscheibe 20 an dem Tragrahmen 10, wobei an einer Innenseite des Tragrahmens 10 ein Dichtprofil 15 vorgesehen ist, das beispielsweise eine Dicke d zwischen 6 bis 12 mm aufweist.

In Figur 4 ist ein Schnitt durch die Structural-Glazing-Konstruktion 1 in einem Eckbereich gezeigt, bei der ähnlich zu den Figuren 2C und 2D im äußeren Bereich das zweite Klebemittel 3 in Form eines Streifens vorgesehen ist, während an der Innenseite ein erstes Klebemittel 2 vorgesehen ist. Das erste Klebemittel 2 ist dabei dünner ausgebildet als das zweite Klebemittel 3, wobei hierfür an dem Tragrahmen 10 ein Streifen 11 über Befestigungsmittel 12 fixiert ist, so dass an dem Tragrahmen 10 ein gestufter Aufbau vorgesehen ist.

Der Streifen 11 kann optional auch ein doppelseitiges Klebemittel oder Klebeband sein, das dann ein drittes Klebemittel bildet. Das dritte Klebemittel kann technische Eigenschaften besitzen, die anders als die des ersten und des zweiten Klebemittels sind. Die Steifigkeit kann beispielsweise zwischen der des ersten Klebemittels 2 und des zweiten Klebemittels 3 sein.

Das erste Klebemittel 2 verbindet den Streifen 11 mit der inneren Glasscheibe der Isolierglasscheibe 20. Das erste Klebemittel 2 besitzt somit nur eine Dicke b zwischen 2 mm bis 5 mm und ist somit dünner ausgebildet als das zweite Klebemittel. Optional können das erste Klebemittel 2 und das zweite Klebemittel 3 auch die gleiche Dicke aufweisen, wenn auf den stufenförmigen Aufbau an dem Tragrahmen 10 verzichtet wird.

### Bezugszeichenliste

- 1: Structural-Glazing-Konstruktion
- 2: Klebemittel
- 3: Klebemittel
- 4: Schenkel
- 5: Schenkel
- 6, 6': Schenkel
- 7, 7': Schenkel
- 8, 8': Streifen
- 9, 9': Streifen
- 10: Tragrahmen
- 11: Streifen
- 12: Befestigungsmittel
- 15: Dichtprofil
- 20: Isolierglasscheibe
- b: Dicke
- d: Dicke
- H: Länge
- W: Breite

## Patentansprüche

1. Structural-Glazing-Konstruktion (1) mit einem Tragrahmen (10) und einem Flächenelement, das über eine umlaufende rahmenförmige Verklebung mit mindestens zwei Klebemitteln an dem Tragrahmen (10) fixiert ist, **dadurch gekennzeichnet, dass** die Verklebung in den vier Ecken des Tragrahmens (10) ein erstes Klebemittel (2) aufweist, das eine höhere Steifigkeit besitzt als ein zweites Klebemittel (3), das zwischen zwei Ecken angeordnet ist.

2. Structural-Glazing-Konstruktion nach Anspruch 1, **dadurch gekennzeichnet, dass** das Elastizitätsmodul des zweiten Klebemittels (3) höher ist als das Elastizitätsmodul des ersten Klebemittels (2).

3. Structural-Glazing-Konstruktion nach Anspruch 1 oder 2, **dadurch gekennzeichnet, dass** erste Klebemittel (2) ein Schubmodul G bei Raumtemperatur von mindestens 6,5 MPa aufweist.

4. Structural-Glazing-Konstruktion nach einem der vorhergehenden Ansprüche, **dadurch gekennzeichnet, dass** das zweite Klebemittel (3) ein Schubmodul G bei Raumtemperatur zwischen 0,1 bis 4 MPa aufweist.

5. Structural-Glazing-Konstruktion nach einem der vorhergehenden Ansprüche, **dadurch gekennzeichnet, dass** der Ausdehnungskoeffizient des ersten Klebemittels (2) weniger als 20 % unterschiedlich ist zu dem Ausdehnungskoeffizienten des zweiten Klebemittels (3).

6. Structural-Glazing-Konstruktion nach einem der vorhergehenden Ansprüche, **dadurch gekennzeichnet, dass** das zweite Klebemittel (3) Silikon umfasst.

7. Structural-Glazing-Konstruktion nach einem der vorhergehenden Ansprüche, **dadurch gekennzeichnet, dass** das erste Klebemittel (2) ein Polyurethan, Acrylharz oder Epoxiharz und/oder ein Klebeband umfasst.

8. Structural-Glazing-Konstruktion nach einem der vorhergehenden Ansprüche, **dadurch gekennzeichnet, dass** die Breite der Profile des Tragrahmens (10) zwischen 6mm bis 18mm, insbesondere 6mm und 12mm beträgt.

9. Structural-Glazing-Konstruktion nach einem der vorhergehenden Ansprüche, **dadurch gekennzeichnet, dass** das erste Klebemittel (2) zwei winklig angeordnete Schenkel (4, 5) an jeder Ecke umfasst.

10. Structural-Glazing-Konstruktion nach Anspruch 9, **dadurch gekennzeichnet, dass** die Schenkel (4, 5) eine Länge zwischen 5 % bis 25 % des Abstandes zu einer nächsten Ecke besitzen.

11. Structural-Glazing-Konstruktion nach einem der vorhergehenden Ansprüche, **dadurch gekennzeichnet, dass** das erste Klebemittel (2) und das zweite Klebemittel (3) einen länglichen Klebestreifen bilden, der eine Breite zwischen 2mm bis 12mm, insbesondere 3mm bis 9mm, aufweist.

12. Structural-Glazing-Konstruktion nach einem der vorhergehenden Ansprüche, **dadurch gekennzeichnet, dass** das erste Klebemittel (2) nur in einem inneren Bereich der Verklebung vorgesehen ist und das zweite Klebemittel (3) das erste Klebemittel (2) an einer Außenseite umgibt.

13. Structural-Glazing-Konstruktion nach einem der vorhergehenden Ansprüche, **dadurch gekennzeichnet, dass** das erste Klebemittel (2) an jeder Ecke eine Fläche zwischen 1 cm² bis 150 cm² bedeckt.

14. Structural-Glazing-Konstruktion nach einem der vorhergehenden Ansprüche, **dadurch gekennzeichnet, dass** in eine Richtung senkrecht zu einer Ebene des Flächenelementes (20) das erste Klebemittel (2) dünner ist als das zweite Klebemittel (3).

15. Structural-Glazing-Konstruktion nach einem der vorhergehenden Ansprüche, **dadurch gekennzeichnet, dass** das Flächenelement eine Isolierglasscheibe (20) umfasst, die mit dem Tragrahmen (10) verklebt ist.

## Claims

1. Structural glazing construction (1) with a support frame (10) and a panel element, which is fixed to the support frame (10) via a circumferential frame-shaped bonding with at least two adhesives, **characterized in that** the bonding in the four corners of the support frame (10) has a first adhesive (2), which has a higher rigidity than a second adhesive (3), which is arranged between two corners.

2. Structural glazing construction according to claim 1, **characterized in that** the modulus of elasticity of the second adhesive (3) is higher than the modulus of elasticity of the first adhesive (2).

3. Structural glazing construction according to claim 1 or 2, **characterized in that** the first adhesive (2) has a shear modulus G at room temperature of at least 6.5 MPa.

4. Structural glazing construction according to one of the preceding claims, **characterized in that** the second adhesive (3) has a shear modulus G at room temperature of between 0.1 and 4 MPa.

5. Structural glazing construction according to one of the preceding claims, **characterized in that** the coefficient of expansion of the first adhesive (2) is less than 20% different from the coefficient of expansion of the second adhesive (3).

6. Structural glazing construction according to one of the preceding claims, **characterized in that** the second adhesive (3) comprises silicone.

7. Structural glazing construction according to one of the preceding claims, **characterized in that** the first adhesive (2) comprises a polyurethane, acrylic resin or epoxy resin and/or an adhesive tape.

8. Structural glazing construction according to one of the preceding claims, **characterized in that** the profiles of the support frame (10) have a width between 6 mm and 18 mm, preferably 6 mm and 12 mm..

9. Structural glazing construction according to one of the preceding claims, **characterized in that** the first adhesive (2) comprises two angularly arranged legs (4, 5) at each corner.

10. Structural glazing construction according to claim 9, **characterized in that** the legs (4, 5) have a length of between 5 % and 25 % of the distance to a nearest corner.

11. Structural glazing construction according to one of the preceding claims, **characterized in that** the first adhesive (2) and the second adhesive (3) form an oblong adhesive strip having a width between 2 mm and 12 mm, in particular 3 mm to 9 mm.

12. Structural glazing construction according to one of the preceding claims, **characterized in that** the first adhesive (2) is provided only in an inner region of the bonding and the second adhesive (3) surrounds the first adhesive (2) on an outer side.

13. Structural glazing construction according to one of the preceding claims, **characterized in that** the first adhesive (2) covers an area of between 1 cm² and 150 cm² at each corner.

14. Structural glazing construction according to one of the preceding claims, **characterized in that** in a direction perpendicular to a plane of the panel element (20), the first adhesive (2) is thinner than the second adhesive (3).

15. Structural glazing construction according to one of the preceding claims, **characterized in that** the panel element comprises an insulating glass pane (20) which is bonded to the support frame (10).

## Revendications

1. Construction de vitrage structurel (1) comprenant un cadre portant (10) et un élément plat fixé au cadre portant (10) par un collage en forme de cadre comprenant au moins deux moyens de collage qui en fait le tour, **caractérisée en ce que** le collage comporte un premier moyen de collage dans les quatre coins du cadre portant (10) qui a une rigidité plus élevée qu'un deuxième moyen de collage (2) qui est disposé entre deux coins.

2. Construction de vitrage structurel selon la revendication 1, **caractérisée en ce que** le module d'élasticité du deuxième moyen de collage (3) est plus élevé que le module d'élasticité du premier moyen de collage (2).

3. Construction de vitrage structurel selon la revendication 1 ou 2, **caractérisée en ce que** le premier moyen de collage (2) présente un module de glissement G à température ambiante d'au moins 6,5 MPa.

4. Construction de vitrage structurel selon l'une des revendications précédentes, **caractérisée en ce que** le deuxième moyen de collage (3) présente un module de glissement G à température ambiante compris entre 0,1 et 4 MPa.

5. Construction de vitrage structurel selon l'une des revendications précédentes, **caractérisée en ce que** le coefficient de dilatation du premier moyen de collage (2) diffère de moins de 20 % du coefficient de dilatation du deuxième moyen de collage (3).

6. Construction de vitrage structurel selon l'une des revendications précédentes, **caractérisée en ce que** le deuxième moyen de collage (3) contient du silicone.

7. Construction de vitrage structurel selon l'une des revendications précédentes, **caractérisée en ce que** le premier moyen de collage (2) contient un polyuréthane, une résine acrylique ou une résine époxy et/ou un ruban adhésif.

8. Construction de vitrage structurel selon l'une des revendications précédentes, **caractérisée en ce que** la largeur des profilés du cadre portant (10) est comprise entre 6 mm et 18 mm, en particulier entre 6 mm et 12 mm.

9. Construction de vitrage structurel selon l'une des revendications précédentes, **caractérisée en ce que** le premier moyen de collage (2) comprend deux bras (4, 5) formant un angle dans chaque coin.

10. Construction de vitrage structurel selon la revendication 9, **caractérisée en ce que** les bras (4, 5) ont une longueur représentant entre 5 % et 25 % de la distance jusqu'à un prochain coin.

11. Construction de vitrage structurel selon l'une des revendications précédentes, **caractérisée en ce que** le premier moyen de collage (2) et le deuxième moyen de collage (3) forment une bande adhésive allongée qui présente une largeur comprise entre 2 mm et 12 mm, en particulier entre 3 mm et 9 mm.

12. Construction de vitrage structurel selon l'une des revendications précédentes, **caractérisée en ce que** le premier moyen de collage (2) n'est prévu que dans une région intérieure du collage et le deuxième moyen de collage (3) entoure le premier moyen de collage (2) sur son côté extérieur.

13. Construction de vitrage structurel selon l'une des revendications précédentes, **caractérisée en ce que** le premier moyen de collage (2) couvre une surface comprise entre 1 cm² et 150 cm² dans chaque coin.

14. Construction de vitrage structurel selon l'une des revendications précédentes, **caractérisée en ce que** le premier moyen de collage (2) est plus fin que le deuxième moyen de collage (3) dans une direction perpendiculaire à un plan de l'élément plat (20).

15. Construction de vitrage structurel selon l'une des revendications précédentes, **caractérisée en ce que** l'élément plat comprend une vitre en vitrage isolant (20) qui est collée au cadre portant (10).
